# EUROPÄISCHE PATENTANMELDUNG

(11) **EP 0 018 443 A1**
(43) Veröffentlichungstag der Anmeldung: **12.11.1980**
(21) Anmeldenummer: 79200203.2
(22) Anmeldetag: 02.05.1979
(51) Int. Cl.: A63C 11/02, G07F 17/10, A47B 81/00

(54) **Pisten-Box**

(71) Anmelder: Wolff, Hans-Joachim, Dr.med., D-8313 Vilsbiburg (DE)
(72) Erfinder: Wolff, Hans-Joachim, Dr.med., D-8313 Vilsbiburg (DE)

(57) **Zusammenfassung**

Es handelt sich um einen Stahlblechschrank, dessen innere Einrichtung es gestattet, dass in ihm gegen Münzeinwurf, zeitlich begrenzt ein Paar Alpinskier nebst Skistöcken, ein Paar schwere Alpinabfahrtsschuhe und ein Skirucksack aufbewahrt werden können.

An stark frequentierten Abfahrtspisten aufgestellt, ersparen Pisten-Boxen den Abfahrtsläufern viel physische Kräfte, die besser dem eigentlichen Skisport zugute kämen. Sie machen die Strassen der Wintersportorte verkehrssicherer und die Benützung der Silbahnanlagen flüssiger und gefahrloser. Wintersportorte werden dadurch noch attraktiver und erhalten darüber hinaus zusätzlich eine ständige Einnahmequelle.

## Beschreibung

In der Wintersaison 1978/79 liefen etwa 5 - 8 Millionen Bundesdeutsche Ski. In der Welt wurden allein in diesem Jahr rund 6.4 Millionen Paar Alpin- und 5 Millionen Paar Langlaufski produziert. Der Skisport ist zu dem populärsten Massensport geworden. In Östereich allein gibt es heute 612 Wintersportorte mit 3.266 Lift- und Seilbahnanlagen. 6.500 Skilehrer lehren unbeschwertes Skivergnügen.

"Unbeschoertes" Skivergnügen? Ein Paar der klobigen, starren, schnallenbewehrten Alpinschuhe wiegt etwa 12 (!) Pfund. Dazu kommen die durchschnittlich 2 Meter langen Abfahrtsski und die 2 dazugehörigen Skistöcke, evtl. noch ein kleiner Rucksack.'

So ausgerüstet sieht man dann die Skisportler beiderlei Geschlechts schwerfälligen Schrittes aus ihren Quartieren, die oftmals entfernt genug liegen,konzentrisch den Seilbahnanlagen zustreben, die Sie den eigentlichen Skifreuden näher bringen sollen. Die Schnallen an den schweren Stiefeln geöffnet, - anders wäre ein Gehen überhaupt nicht möglich - bewegen sie sich im Elefantenschritt mit geschulterten Brettern durch die verschneiten und vereisten Strassen und Gassen der Wintersportorte. Auf den Sesselliften der verschiedensten Konstruktionen halten sie ihre Abfahrtsbretter und Skistöcke krampfhaft umklammert, um nicht unterwegs einen Teil ihrer wertvollen Ausrüstung unwiederbringlich zu verlieren.Erst am Ende der Bergfahrt atmen sie erleichtert auf, weil sie sich nun endlich in eleganten Schwüngen und Schussfahrten ihrem Lieblingssport ergeben können. Am Abend dann, müde und ausgepumpt von der Winterluft,wanken sie wieder mit schwerfälligem Stempfen, rutschend und stolpernd ihren Quartieren zu, um seelig aufzuseufzen, wenn sie sich endlich der schweren Last der Skiausrüstung entledigen können.

Wieviel physische Kraft, die besser für den eigentlichen Skisport genütztwerden könnte, geht auf diesen quälenden Märschen vom und zum Quartier verloren!!

Sollte sich da nicht Abhilfe schaffen lassen? Jeder Alpinskisportler wäre glücklich, wenn er am Spätabend gegen Münzeinwurf seine schwere Skiausrüstung in eigens konstruierten Pisten-Boxen gleich an Ort und Stelle verwahren könnte. Wenn er in leichten, modischen Apresskischuhen die Seilbahnanlagen benützen und leichtfüssig seinem Quartier zueilen könnte. Am nächsten Morgen dann unbeschwerte, ungefährliche Auffahrt mit dem Sessellift, Skiausrüstung aus der Pistenbox entnommen und ohne vorherigen Kräfteverschleiss auf die Abfahrtspisten!!

Solche Pisten-Boxen würden - weil enorm kräftesparend - jeden Wintersportort noch attraktiver machen. Solche Pisten-Boxen würden den Verkehr auf den Strassen der Ortschaften sicherer machen und auf den Seilbahnanlagen würde der Transport noch flüssiger und unfallfreier ablaufen. Darüber hinaus würden solche Pisten-Boxen, wenn sich ihr Anschaffungspreis und die Aufstellungskosten erst einmal amortisiert haben, zu einer ständigen Einnahmequelle für den betrffenden Wintersportort werden.

Mit der Aufstellung solcher Pisten-Boxen liesse sich der alpine Skisport weltweit noch einmal revolutionieren.

Günstigste Aufstellungsorte für die Pisten-Boxen wären die Tal- besonders aber die Kopfstationen der Seilbahnanlagen. Auch die Rückfronten grosser Sporthotels bieten sich an. Müssen Pisten-Boxen aus platztechnischen Gründen im Freien aufgestellt werden, empfiehlt es sich, sie in Schutzhütten unterzubringen, in rustikalem, der Landschaft angepassten Stil. Platzgünstig wäre die Aufstellung in Doppelrcihen und Hufeisenform von je 150 bis 200 Boxen, Für die Ablaufmöglichkeit geringer Mengen Schmelzwassers muss Sorge getragen werden.

## Patentansprüche

Es handelt sich um einen 205 cm hohen, 50 cm tiefen und 35 cm breiten Stahlblechschrank, dadurch gekennzeichnet, dass in ihm gegen Münzeinwurf, zeitlich begrenzt, je ein Paar Abfahrtsski mit Skistöcken, ein Paar schwere Abfahrtsskischuhe und ein Rucksack aufbewahrt werden können.
1) Stahlblechschrank nach o.a. Anspruch, dadurch gekennzeichnet, dass in ihm 1 Paar Abfahrtsski nebst Skistöcken aufrecht stehend, ohne abzukippen, aufbewahrt werden können.

2) Stahlblechschrank nach o.a. Anspruch, dadurch gekennzeichnet, dass in ihm 1 Paar schwere Abfahrtsskischuhe einzeln übereinander gestellt auf seitlich angebrachten Borden aufbewahrt werden können.

3) Stahlblechschrank nach o.a. Anspruch, dadurch gekennzeichnet, dass auf dem Boden Raum für das Abstellen eines Skirucksackes vorgesehen ist.

4) Stahlblechschrank dadurch gekennzeichnet, dass der gewellte und mit Löchern versehene Boden den Abfluss etwaigen Schmezwassers garantiert.
